# EUROPÄISCHE PATENTSCHRIFT

(11) **EP 2 331 410 B1**
(45) Veröffentlichungstag und Bekanntmachung des Hinweises auf die Patenterteilung: **14.11.2012**
(21) Anmeldenummer: 09776000.3
(22) Anmeldetag: 20.07.2009
(51) Int. Cl.: B65B 39/00, B65B 3/06, B65B 3/22, B65B 3/26

(54) **VERFAHREN UND VORRICHTUNG ZUM FÜLLEN**
FILLING METHOD AND DEVICE
PROCÉDÉ ET DISPOSITIF DE REMPLISSAGE

(30) Priorität: 30.09.2008 DE 102008049550
(43) Veröffentlichungstag der Anmeldung: 15.06.2011
(73) Patentinhaber: SIG Technology AG, 8212 Neuhausen am Rheinfall (CH)
(72) Erfinder: BERGER, Jörg, 52428 Jülich (DE); SEICHE, Werner, 50127 Bergheim (DE); GRÜTZNER, Toralf, 01129 Dresden (DE); AUER, Dirk, 40670 Meerbusch (DE)
(74) Vertreter: Klickow, Hans-Henning
(86) Internationale Anmeldenummer: PCT/DE2009/001026
(87) Internationale Veröffentlichungsnummer: WO 2010/037356

(56) Entgegenhaltungen:
- EP-A- 0 099 582
- US-A- 5 141 035
- US-A- 5 309 961

## Beschreibung

Die Erfindung betrifft ein Verfahren zum Füllen von Behältern mit einem flüssigen Füllgut, das dem Behälter über ein Füllventil und eine Fülldüse zugeführt wird.

Die Erfindung betrifft darüber hinaus eine Vorrichtung zum Füllen von Behältern mit einem flüssigen Füllgut, die mindestens ein Füllventil und mindestens eine Fülldüse aufweist.

Derartige Fülleinrichtungen und Verfahren sind in vielfältigen Ausführungsformen beispielsweise zum Füllen von Kartonageverpackungen oder von Flaschen bekannt. Siehe beispielsweise die EP 0 099 582 A2. Ein wesentliches Ziel bei der Durchführung von Füllverfahren ist eine schnelle und zugleich zuverlässige Abfüllung des Behälters. Zur Realisierung einer schnellen Abfüllung trägt es bei, wenn eine Schaumbildung beim Füllvorgang möglichst weitgehend vermieden bzw. reduziert werden kann.

Außerdem kennt man ein Verfahren und eine Füllvorichtung aus US 5141035.

Ein Problem bei der Befüllung von Behältern mit nichtkreisförmiger Querschnittfläche resultiert daraus, daß die Abstände der Innenwandungen zu einer in der Regel zentral angeordneten Fülldüse in Abhängigkeit vom jeweiligen Raumwinkel unterschiedlich sind und hierdurch eine Schaumbildung unterstützt wird.

Aufgabe der vorliegenden Erfindung ist es, ein Verfahren der einleitend genannten Art derart zu verbessern, daß eine schnelle Befüllung von Behältern mit einer unrunden Querschnittfläche unterstützt wird.

Diese Aufgabe wird erfindungsgemäß dadurch gelöst, daß das aus der Fülldüse austretende Füllgut einem Leitelement zugeführt wird, das mit einer geometrischen Gestalt derart versehen wird, daß ein Rand des Leitelementes innenseitig mit einem geringen Abstand entlang von Wandungen des Behälters verläuft.

Weitere Aufgabe der vorliegenden Erfindung ist es, eine Vorrichtung der einleitend genannten Art derart zu konstruieren, daß eine Befüllung von Behältern mit einem unrunden Querschnitt unterstützt wird.

Diese Aufgabe wird erfindungsgemäß dadurch gelöst, daß in Strömungsrichtung hinter der Fülldüse ein Leitelement angeordnet ist, das eine Ausbildung derart aufweist, daß ein Rand des Leitelementes innenseitig und mit einem geringen Abstand zu einer Innenwandung des zu befüllenden Behälters anordbar ist.

Das erfindungsgemäße Verfahren sowie die erfindungsgemäße Vorrichtung sind insbesondere dafür geeignet, Getränkekartons zu befüllen. Derartige Getränkekartons sind während des Befüllvorganges im Bereich ihrer in lotrechter Richtung noch oben orientierten Ausdehnung geöffnet und werden erst nach einem Abschluß des Befüllvorganges versiegelt. Es ist somit in einfacher Weise möglich, das erfindungsgemäße Leitelement in den oberen Bereich des Innenraumes des Behälters einzuführen.

Durch die Wahl der geometrischen Gestaltung des Leitelementes derart, daß der Rand des Leitelementes im gesamten Bereich seine Ausdehnung mit einem geringen Abstand zur Innenwandung des Behälters anordbar ist, wird das am Leitelement entlangströmende Füllgut gegen die Innenwandung des Behälters geleitet und kann hier gleichmäßig abfließen. Durch eine Gestaltung des Leitelementes kann darüber hinaus dafür gesorgt werden, daß eine gleichmäßige Verteilung des Füllgutes derart erfolgt, daß im wesentlichen allen Bereichen des Innenumfanges des Behälters gleiche Volumenraten an Füllgut zugeführt werden. Hierdurch wird eine schnelle, gleichmäßige und schaumarme Befüllung unterstützt.

Die gleichmäßige Verteilung des Füllgutes über den gesamten Bereich der Innenfläche des Behälters führt zu einer deutlichen Reduzierung der Flußgeschwindigkeit des Füllgutes. Durch das gleichmäßige Abgleiten des Füllgutes an der Innenwandung des Behälters wird die Auftreffgeschwindigkeit des Füllgutes auf den Boden des Behälters sowie bei fortschreitendem Füllvorgang auf der Oberfläche des bereits abgefüllten Füllgutes vermindert, wodurch ebenfalls die Schaumbildung vermindert wird.

Das erfindungsgemäße Leitelement kann sowohl bei stationären getakteten Fülleinrichtungen als auch bei Fülleinrichtungen mit rotierenden Füllrädern zum Einsatz kommen.

Eine gleichmäßige Zuführung des Füllgutes in den Behälterinnenraum wird dadurch unterstützt, daß das Leitelement als Diffusor verwendet wird.

Ein Ablaufen des Füllgutes an der Innenwand wird dadurch unterstützt, daß das Füllgut vom Leitelement schräg zur horizontalen Richtung gegen die Wandung des Behälters geleitet wird.

Eine kontinuierliche Überleitung des Füllgutes vom Leitelement an die Innenseite der Wandung des Behälters wird auch dadurch unterstützt, daß der Abstand derart gewählt wird, daß das über den Rand des Leitelementes fließende Füllgut bis in den Bereich der Innenseite der Seitenwandungen des Behälters gelangt.

Eine zweckmäßige Dimensionierung besteht darin, daß ein Abstand von höchstens 15 mm gewählt wird.

Gemäß einer bevorzugten Ausführungsform ist vorgesehen, daß eine aseptische Abfüllung des Füllgutes durchgeführt wird.

Eine typische Abfüllung von unrunden Behältern ist dadurch definiert, daß ein aus einem Kartonmaterial hergestellter Behälter befüllt wird.

Eine gleichmäßige Durchführung des Füllvorganges wird auch dadurch erreicht, daß das Füllgut mit Prallflächen an den Führungen von den Behälterkanten abgehalten wird, wodurch die aus dem Innenraum des Behälters verdrängte Luft an den Behälterkanten aufwärts abgeführt wird.

Insbesondere ist daran gedacht, daß die Luftableitungselemente im Bereich von Ecken des Leitelementes positioniert werden.

Durch einen hohlgebohrten Ventilschaft ist ebenfalls eine schnelle Entlüftung während des Füllvorganges möglich. Insbesondere ist daran gedacht, daß der packungsinnenraum vor dem Füllvorgang durch diesen Ventilschaft mit Inertgas- etwa Stickstoff - ausgespült wird, um den Sauerstoff im Kopfraum zu reduzieren.

In den Zeichnungen sind Ausführungsbeispiele der Erfindung schematisch dargestellt. Es zeigen:
- Fig. 1: eine schematische teilweise geschnittene Darstellung einer Fülleinrichtung mit zugeordnetem Abschnitt eines zu befüllenden Behälters,
- Fig. 2: eine perspektivische Darstellung des Leitelementes mit zusätzlichen Luftableitungselementen,
- Fig. 3: eine perspektivische Darstellung zur Veranschaulichung einer Strömung des Füllgutes über das Leitelement zur Innenseite des Behälters und
- Fig. 4: eine Seitenansicht der Anordnung gemäß Fig. 3.

Fig. 1 zeigt eine schematische teilweise und geschnittene Darstellung einer Fülleinrichtung (1). Die Fülleinrichtung (1) weist eine Anschlußleitung (2) zur Verbindung mit einem nicht dargestellten Vorrat eines flüssigen Füllgutes auf. Typischerweise ist die Anschlußleitung (2) über einen Krümmer (3) mit einem Ventilsitz (4) verbunden, der zur Aufnahme eines nicht dargestellten Füllventiles vorgesehen ist. Der Ventilsitz (4) ist über einen Ventilkrümmer (5) mit einer Düse (6) verbunden. In einer Längsrichtung der Düse (6) erstreckt sich ein Schaft (7), der in der Regel hohl ausgebildet ist und dadurch ein Gasaustausch in den Packungsinnenraum vor und während des Füllvorganges ermöglicht.

In einer Strömungsrichtung (8) unterhalb der Fülldüse (6) ist ein Leitelement (9) angeordnet, das einen Rand (10) aufweist. Die geometrische Gestaltung des Leitelementes (9) und insbesondere der Verlauf des Randes (10) sind an eine Querschnittfläche eines zu befüllenden Behälters (11) angepaßt, von dem in Fig. 1 lediglich ein Abschnitt dargestellt ist.

Ausgehend von einem der Fülldüse (6) zugewandten Zentralreich (12) des Leitelementes (9) verläuft das Leitelement (9) in Richtung auf den Rand (10) mit einem gegenüber der lotrechten Richtung angeordneten Gefälle und im Bereich des Randes (10) mit einem Abstand (13) zu einer Innenseite (14) der Seitenwandungen des Behälters (11).

Die Fülldüse (6) und das Leitelement (9) sind von einer Haube (15) abgedeckt, um insbesondere eine aseptische Abfüllung des Füllgutes zu unterstützen.

Zur Ermöglichung einer Ableitung von Luft aus einem Innenraum (17) des zu befüllenden Behälters (2) bei zunehmendem Füllpegel weist das Leitelement (9) ein oder mehrere Luftableitungselemente (18) auf. Die Luftableitungselemente (18) werden vorzugsweise im Bereich von Ecken (19) des Leitelementes (9) angeordnet. Im Bereich ihrer dem Zentralbereich (12) zugewandten Ausdehnung sind die Luftableitungselemente (18) mit Prallflächen (20) versehen.

Die Luftableitungselemente (18) können als ein in Richtung auf die Innenseite (14) des Behälters (12) offenes Profil ausgeführt sein. Ebenfalls ist es möglich, in lotrechter Richtung offene Hohlprofile zu verwenden.

Fig. 2 zeigt eine perspektivische Darstellung des Leitelementes. (9) sowie der oberhalb des Leitelementes (9) angeordneten Fülldüse (6). Beim dargestellten Ausführungsbeispiel ist das Leitelement (9) für die Befüllung eines im wesentlichen mit einer quadratischen Querschnittfläche versehenen Behälters (11) ausgebildet. Das Leitelement (9) weist einen Oberflächenprofil (21) derart auf, daß eine gleichmäßige Zuführung des Füllgutes zu den Innenseiten (14) des Behälters (11) unterstützt wird. Im Bereich der Ecken (19) des Leitelementes (9) sind jeweils Luftableitungselemente (18) derart angeordnet, daß diese sich säulenartig über den Rand (10) erheben.

Fig. 3 veranschaulicht die Durchführung eines Füllvorganges. Aus der Fülldüse (6) tritt das Füllgut (22) aus und trifft auf das Leitelement (9). Durch das Leitelement (9) wird das Füllgut (22) gleichmäßig in Richtung auf die Innenseiten (14) des Behälters (11) geführt und kann gleichmäßig an diesen Innenseiten (14) ablaufen. Fig. 4 veranschaulicht den Füllvorgang gemäß Fig. 3 in einer Seitenansicht. Auch hier ist das äußerst gleichmäßige Abfließen des Füllgutes (22) an den Innenseiten (14) zu erkennen.

## Patentansprüche

1. Verfahren zum Füllen von Behältern mit einem flüssigen Füllgut, das dem Behälter über ein Füllventil und eine Fülldüse zugeführt wird, **dadurch gekennzeichnet, daß** das aus der Fülldüse (6) austretende Füllgut (22) einem Leitelement (9) zugeführt wird, das mit einer geometrischen Gestalt derart versehen wird, daß ein Rand (10) des Leitelementes (9) innenseitig mit einem geringen Abstand (13) entlang von wandungen des Behälters (11) verläuft.

2. Verfahren nach Anspruch 1, **dadurch gekennzeichnet, daß** das Leitelement (9) als Diffusor verwendet wird.

3. Verfahren nach Anspruch 1 oder 2, **dadurch gekennzeichnet, daß** das Füllgut vom Leitelement (9) schräg zur horizontalen Richtung gegen die Wandung des Behälters (11) geleitet wird.

4. Verfahren nach einem der Ansprüche 1 bis 3, **dadurch gekennzeichnet, daß** der Abstand (13) derart gewählt wird, daß das über den Rand (10) des Leitelementes (9) fließende Füllgut (22) bis in den Bereich der Innenseite (14) der Seitenwandungen des Behälters (11) gelangt.

5. Verfahren nach Anspruch 4, **dadurch gekennzeichnet, daß** ein Abstand (13) von höchstens 15 mm gewählt wird.

6. Verfahren nach einem der Ansprüche 1 bis 5, **dadurch gekennzeichnet, daß** eine aseptische Abfüllung des Füllgutes (22) durchgeführt wird.

7. Verfahren nach einem der Ansprüche 1 bis 6, **dadurch gekennzeichnet, daß** ein aus einem Kartonmaterial hergestellter Behälter (11) befüllt wird.

8. Verfahren nach einem der Ansprüche 1 bis 7, **dadurch gekennzeichnet, daß** aufgrund des Füllvorganges aus einem Innenraum (17) des Behälters (11) verdrängte Luft entlang von Luftableitungselementen (18) abgeführt wird.

9. Verfahren nach einem der Ansprüche 1 bis 8, **dadurch gekennzeichnet, daß** die Luftableitungselemente (18) im Bereich von Ecken (19) des Leitelementes (9) positioniert werden.

10. Vorrichtung zum Füllen von Behältern mit einem flüssigen Füllgut, die mindestens ein Füllventil und mindestens eine Fülldüse aufweist, **dadurch gekennzeichnet, daß** in einer Strömungsrichtung (8) hinter der Fülldüse (6) ein Leitelement (9) angeordnet ist, das als ein Diffusor ausgebildet ist und mindestens bereichsweise ausgehend von einem Zentralbereich (12) in Richtung auf seinen von dem Füllgut überfließbaren Rand (10) mit einem gegenüber der lotrechten Richtung angeordneten Gefälle verläuft, wobei der Verlauf des Randes (10) an eine Querschnittsfläche des zu befüllenden Behälters (11) angepasst ist.

11. Vorrichtung nach einem der Ansprüche 10, **dadurch gekennzeichnet, daß** der Abstand (13) zur Überleitung des Füllgutes (22) vom Leitelement (9) hin zur Innenseite (14) des Behälters (11) ausgebildet ist.

12. Vorrichtung nach Anspruch 11, **dadurch gekennzeichnet, daß** der Abstand (13) höchstens 15 mm beträgt

13. Vorrichtung nach einem der Ansprüche 10, 11 oder 12, **dadurch gekennzeichnet, daß** eine Ausbildung zur aseptischen Abfüllung von Behältern (11) realisiert ist.

14. Vorrichtung nach einem der Ansprüche 10 bis 13, **dadurch gekennzeichnet, daß** eine Ausbildung zur Abfüllung von Behältern aus einem kartonhaltigen Material realisiert ist.

15. Vorrichtung nach einem der Ansprüche 10 bis 14, **dadurch gekennzeichnet, daß** das Leitelement (9) mindestens ein Luftableitungselement (18) aufweist.

16. Vorrichtung nach Anspruch 15, **dadurch gekennzeichnet, daß** das Luftableitungselement (18) im Bereich einer Ecke (19) des Leitelementes (19) angeordnet ist.

## Claims

1. A process for filling containers with a fluid filling material which is fed to the container by way of a filling valve and a filling nozzle, **characterised in that** the filling material (22) exiting the filling nozzle (6) is fed to a directing element (9) which is provided with a geometrical design such that an edge (10) of the directing element (9) extends internally with a slight clearance (13) along walls of the container (11).

2. A process according to Claim 1, **characterised in that** the directing element (9) is used as a diffuser.

3. A process according to Claim 1 or 2, **characterised in that** the filling material is directed from the directing element (9) against the wall of the container (11) at an angle to the horizontal direction.

4. A process according to one of Claims 1 to 3, **characterised in that** the clearance (13) is selected such that the filling material (22) flowing over the edge (10) of the directing element (9) arrives at the region of the inner surface (14) of the side walls of the container (11).

5. A process according to Claim 4, **characterised in that** a clearance (13) of a maximum of 15 mm is selected.

6. A process according to one of Claims 1 to 5, **characterised in that** aseptic filling of the filling material (22) is carried out.

7. A process according to one of Claims 1 to 6, **characterised in that** a container (11) made from a cardboard material is filled.

8. A process according to one of Claims 1 to 7, **characterised in that** air which is displaced from an interior space (17) of the container (11) as a result of the filling procedure is discharged along air-deflecting elements (18).

9. A process according to one of Claims 1 to 8, **characterised in that** the air-deflecting elements (18) are positioned in the region of corners (19) of the directing element (9).

10. A process for filling containers with a fluid filling material, which has at least one filling valve and at least one filling nozzle, **characterised in that** a directing element (9) is arranged downstream of the filling nozzle (6) as seen in a flow direction (8), which directing element is constructed as a diffuser and, at least in certain areas starting from a central region (12), extends in the direction of its edge (10) over which the filling material can flow with a slope arranged with respect to the vertical direction, wherein the course of the edge (10) is adapted to a cross-sectional area of the container (11) to be filled.

11. A device according to one of Claims 10, **characterised in that** the clearance (13) is designed for transferring the filling material (22) from the directing element (9) to the inner surface (14) of the container (11).

12. A device according to Claim 11, **characterised in that** the clearance (13) is a maximum of 15 mm.

13. A device according to one of Claims 10, 11 or 12, **characterised in that** a design for the aseptic filling of containers (11) is realised.

14. A device according to one of Claims 10 to 13, **characterised in that** a design for filling containers made of a cardboard-containing material is realised.

15. A device according to one of Claims 10 to 14, **characterised in that** the directing element (9) has at least one air-deflecting element (18).

16. A device according to Claim 15, **characterised in that** the air-deflecting element (18) is arranged in the region of a corner (19) of the directing element (19).

## Revendications

1. Procédé de remplissage de récipients avec un produit de remplissage liquide, qui est amené au récipient par l'intermédiaire d'une soupape de remplissage et d'une buse de remplissage, **caractérisé en ce que** le produit de remplissage (22) sortant de la buse de remplissage (6) est conduit à un élément de guidage (9), qui présente une forme géométrique telle qu'un bord (10) dudit élément de guidage (9) s'étend, à l'intérieur, à une faible distance (13), le long des parois du récipient (11).

2. Procédé selon la revendication 1, **caractérisé en ce que** l'élément de guidage (9) est utilisé en tant que diffuseur.

3. Procédé selon revendication 1 ou 2, **caractérisé en ce que** le produit de remplissage est conduit obliquement par rapport à l'horizontale, contre les parois du récipient (11), par l'élément de guidage (9).

4. Procédé selon l'une des revendications 1 à 3, **caractérisé en ce que** la distance (13) est choisie de sorte que le produit de remplissage (22) coulant au-dessus du bord (10) de l'élément de guidage (9) parvienne jusque dans la région de la face intérieure (14) des parois du récipient (11).

5. Procédé selon la revendication 4, **caractérisé en ce que** l'on choisit une distance (13) de 15 mm au maximum.

6. Procédé selon l'une des revendications 1 à 5, **caractérisé en ce que** l'on procède à un conditionnement aseptique du produit de remplissage (22).

7. Procédé selon l'une des revendications 1 à 6, **caractérisé en ce que** le récipient (11) à remplir est fabriqué en matériau cartonneux.

8. Procédé selon l'une des revendications 1 à 7, **caractérisé en ce que**, du fait du processus de remplissage, de l'air, refoulé à partir d'un espace intérieur (17) du récipient (11), est évacué le long d'éléments d'évacuation d'air (18).

9. Procédé selon l'une des revendications 1 à 8, **caractérisé en ce que** les éléments d'évacuation d'air (18) sont positionnés dans la région d'angle (19) de l'élément de guidage (9).

10. Dispositif de remplissage de récipients avec un produit de remplissage liquide, qui est doté d'au moins une soupape de remplissage et d'au moins une buse de remplissage, **caractérisé en ce que**, dans une direction d'écoulement (8), est disposé, en aval de la buse de remplissage (6), un élément de guidage (9), qui est conçu en tant que diffuseur et qui, au moins par sections, s'étend en pente par rapport à la verticale, à partir d'une zone centrale (12), en direction de son bord (10) de déversement du produit de remplissage, sachant que le tracé du bord (10) est adapté à une surface transversale du récipient (11) à remplir.

11. Dispositif selon la revendication 10, **caractérisé en ce que** la distance (13) est calculée pour que le produit de remplissage (22) passe à partir de l'élément de guidage (9) en direction de la face intérieure (14) du récipient (11).

12. Dispositif selon la revendication 11, **caractérisé en ce que** la distance (13) est de 15 mm au maximum.

13. Dispositif selon l'une des revendications 10, 11 ou 12, **caractérisé en ce qu'**il est conçu pour un remplissage aseptiques des récipients (11).

14. Dispositif selon l'une des revendications 10 à 13, **caractérisé en ce qu'**il est conçu pour le remplissage de récipients en matériau cartonneux.

15. Dispositif selon l'une des revendications 10 à 14, **caractérisé en ce que** l'élément de guidage (9) est doté d'au moins un élément d'évacuation d'air (18).

16. Dispositif selon la revendication 15, **caractérisé en ce que** l'élément d'évacuation d'air (18) est disposé dans une zone d'angle (19) de l'élément conducteur (9).
